# EUROPÄISCHE PATENTSCHRIFT

(11) **EP 2 347 912 B1**
(45) Veröffentlichungstag und Bekanntmachung des Hinweises auf die Patenterteilung: **11.07.2012**
(21) Anmeldenummer: 10151189.7
(22) Anmeldetag: 20.01.2010
(51) Int. Cl.: B42C 7/00

(54) **Vorrichtung zur Verformung eines Buchblockrückens**
Device for moulding the back of book block
Dispositif de déformation d'une couverture de livre

(43) Veröffentlichungstag der Anmeldung: 27.07.2011
(73) Patentinhaber: Müller Martini Holding AG, 6052 Hergiswil (CH)
(72) Erfinder: Friese, Thomas, 04177 Leipzig (DE); Schilling, Holger, 97980 Bad-Mergentheim (DE)

(56) Entgegenhaltungen:
- CH-A- 273 082
- DE-U1- 9 106 068

## Beschreibung

### Technisches Gebiet

Die Erfindung betrifft eine Vorrichtung zur Verformung eines auf einen Buchblockrücken eines Buchblocks gleichmässig verteilt ausgerichteten, gegebenenfalls an der Innenseite eine Rückeneinlage wie Schrenz aufweisenden Buchdeckerückens einer liegend ausgestreckt positionierten Buchdecke, bestehend aus einem auf die dem Buchblockrücken zugewandte Innenseite des Buchdeckerückens bewegbaren, diesen zwischen zwei seitlichen, entgegenstehenden Falzformschienen aushebenden, einen gerundeten oder geraden Steg zwischen Buchdeckeln der Buchdecke an dem Buchdeckerücken erzeugenden Verformungswerkzeug, das ein parallel zu den Falzformschienen verlaufendes, ein- oder mehrteiliges Formgebungselement aufweist, das vorzugsweise zur Einstellung der Stegbreite an dem Buchdeckerücken durch wenigstens ein erstes und ein zweites, quer zu ihrer Längserstreckung gemeinsam den gegenseitigen Abstand verändernd verstellbare Teilelemente ausgebildet ist.

### Stand der Technik

Bei den Verformungswerkzeugen handelt es sich um solche, bei denen zur Änderung der Stegbreite die Formgebungselemente manuell austauschbar oder die Formgebungselemente zur Änderung der Stegbreite mehrteilig ausgebildet sind. Eine Verarbeitung mit einteiligen Formgebungselementen ist beispielsweise im Zusammenhang mit einer Einhägemaschine in der DE 14 36 086 A und der DE 198 53 254 A1 beschrieben.

Mehrteilige resp. einstell- und verstellbare Formgebungselemente vermitteln die EP 1 350 634 B1 und die EP 09 405 119.0 sowie die EP 09 405 147.1.

Die Rüstzeiten nehmen einen relativ hohen Anteil an der Produktionszeit für hartdeckengebundene Bücher ein. Auch das Einrichten einer Einhängemaschine ist davon betroffen. Insbesondere der Einbau resp. das Auswechseln eines Verformungswerkzeuges in einer Verformungsvorrichtung bedarf eines respektablen Zeitaufwandes.

Aus DE-U-9106068 ist eine Vorrichtung zur Verformung eines auf einen Buchblockrückens eines Buchblocks gleichmässig verteilt ausgerichteten, gegebenenfalls an der Innenseite eine Rückeneinlage wie Schrenz aufweisenden Buchdeckerückens einer liegend ausgestreckt positionierten Buchdecke bekannt geworden. Der Buchdeckerücken ist ausgebildet zum gleichmässig verteilt sein auf einen Buchblockrücken eines Buchblocks. Die Vorrichtung besteht aus einem bewegbaren, diesen zwischen zwei seitlichen, entgegenstehenden Falzformschienen aushebenden, mindestens einen gerundeten oder geraden Steg zwischen Buchdeckeln der Buchdecke an dem Buchdeckerücken erzeugenden Verformungswerkzeug. Bei dieser Ausgangslage ist eine Flexibilisierung bei der wahlweisen Produktion unterschiedlich dicker Bücher nicht möglich. Es bietet sich demnach nach Stand der Technik keine Möglichkeit, Produktionsaufträge mit unterschiedlichen Buchdeckerückenformen ohne einen Wechsel der Verformungswerkzeuge oder der Formgebungselemente vornehmen zu können.

CH 273 082 A beschreibt zwar einen verschwenkbaren Verformungswerkzeug, das aber zwischen falzformschienen nicht aushebt, und deshalb auch nicht in der Lage ist, Produktionsaufträge mit unterschiedlichen Buchdeckerückenformen ohne ein Wechsel der Verformungswerkzeuge oder der Formgebungselemente vornehmen zu können.

### Darstellung der Erfindung

Hier will die Erfindung Abhilfe schaffen. Es ist Aufgabe der vorliegenden Erfindung, eine Vorrichtung der eingangs genannten Art zu schaffen, mit der die betriebswirtschaftlichen Anliegen eines verarbeitenden Unternehmens an eine Produktion hartdeckengebundener Bücher verbessert werden können, sodass kürzere Rüstzeiten erreichbar sind.

Erfindungsgemäss wird die Aufgabe dadurch gelöst, dass das Verformungswerkzeug an einem eine parallel zu den Falzformschienen verlaufende Drehachse aufweisenden Drehgestell befestigt ist.

Damit kann eine wahlweise Produktion unterschiedlich dicker Bücher durchgeführt werden und es bietet sich die Möglichkeit, Produktionsaufträge mit unterschiedlichen Buchdeckerückenformen ohne einen Wechsel der Verformungswerkzeuge oder der Formgebungselemente vornehmen zu müssen.

Vorzugsweise kann das Drehgestell wahlweise manuell oder motorisch drehbar ausgebildet sein.

Zweckmässig ist das Drehgestell zum Austausch von Verformungswerkzeugen ausgebildet und deshalb universell einsetzbar.

Vorteilhaft sind die Verformungswerkzeuge gleichmässig verteilt um die Drehachse an dem Drehgestell befestigt, sodass ein Einsatzwechsel der Verformungswerkzeuge ohne spürbaren Zeitaufwand und auf einfache Art erfolgen kann.

Unterschiedliche oder gleichartige Verformungswerkzeuge können mit jeweils einer eigenen oder einer gemeinsamen Betätigungsvorrichtung verbunden sein.

Zweckmässig weisen die Betätigungsvorrichtungen einen gesteuerten Verstellmotor, beispielsweise einen drehwinkelgesteuerten Elektromotor auf, der ein genaues Einstellen der Verformungswerkzeuge gestattet.

Als Betätigungsvorrichtungen eignen sich Zahnrad- oder Zugmittelgetriebe, die ein exaktes Einstellen und Verstellen eines Verformungswerkzeuges gestatten.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine räumlich dargestellte Vorrichtung nach der Erfindung für die Verformung von gerundeten und/oder geraden Buchdeckerücken,
- Fig. 2: einen Querschnitt der in Fig. 1 dargestellten Vorrichtung, die sich in einer für die Herstellung gekrümmter Buchdeckerücken vorgesehenen Betriebsstellung befindet,
- Fig. 3: einen Querschnitt der in Fig. 1 veranschaulichten Vorrichtung, die sich in einer für die Herstellung gerader Buchdeckerücken vorgesehenen Betriebsstellung befindet,
- Fig. 4: eine räumliche Darstellung der Vorrichtung gemäss Fig. 3 und
- Fig. 5: eine räumliche Darstellung einer Betätigungsvorrichtung der Verformungswerkzeuge der Vorrichtung.

Die Fig. 1 bis 4 zeigen eine Vorrichtung 1 zur Verformung eines auf einen Buchblockrücken eines Buchblocks (nicht ersichtlich) gleichmässig verteilt auszurichtenden, gegebenenfalls an der Innenseite eine Rückeneinlage wie Schrenz aufweisenden gerundeten oder geraden Buchdeckerückens 2 einer zuvor liegend ausgestreckt positionierten Buchdecke 3 mit verformtem Buchdeckerücken 2. Zum Zweck der Verformung weist die Vorrichtung 1, die mit einer nicht dargestellten Einhängemaschine förderwirksam verbunden ist, beispielsweise eine in der EP 09 405 119.0 beschriebene Vorrichtung für die Herstellung von Büchern mit gekrümmten Buchdeckerücken 2 auf, wozu bei dem Verformungswerkzeug ein verstellbarer Verformungssattel 5 vorgesehen ist, der sich in Fig. 2 senkrecht zur Zeichnungsebene erstreckt und dabei eine gerundete Oberfläche bildet, die auf die nach unten gerichtete Innenseite 6 des Buchdeckerückens 2 diesen aushebend in etwa senkrechter Richtung von unten nach oben vorstossend und wieder zurückziehbar ist.

Die Position in der sich der Verformungssattel 5 zurückgezogen befindet, ist in den Fig. 1 und 2 nicht gezeigt. Etwa auf der Höhe der Buchdecke 3 beidseits des vor-oder ausgestossenen Verformungssattels 5 stehen der Bewegung des Verformungssattels 5 jeweils beidseits eine Falzformschiene 7, 8 auch Falzformleiste bezeichnet, entgegen, an der eine Buchdecke 3 zur Bildung einer Rundung an dem Buchdeckerücken 2, eines Falzes oder Scharniers umgelenkt wird. Der Verformungssattel 5 weist zwei seitlich nach unten gerichtete Sattelblätter 9, 10 auf, die den Buchdeckerücken 2 bei der Verformung aus der flach liegenden Lage ausheben, so dass er eine Rundung erhält, durch die die an den Buchdeckerücken 2 angelenkten Buchdeckel 11, 12 der Buchdecke 3 aus der anfänglichen Positionierung nach innen gezogen werden. Zur Unterstützung der Verformung können die Falzformleisten oder Falzschienen 7, 8 beheizbar ausgebildet sein. Die Sattelblätter 9, 10 des Verformungssattels 5 sind verstellbar resp. einstellbar ausgebildet, so dass letzterer für jede Buchdicke bzw. Buchdecke verwendbar ist. Hierzu weisen die Sattelblätter 9, 10 jeweils eine veränderbar gerundete resp. gekrümmte Oberfläche auf, die beim Runden eine regelmässige Form des Buchdeckerückens 2 ergeben. Zu diesem Zweck sind die Sattelblätter 9, 10 um eine parallel zur Erstreckung eines Buchblockrückens oder Buchdeckerückens 2 verlaufende Achse schwenkbar ausgebildet, wobei sich diese Schwenkachse vorzugsweise oberhalb eines für ein Buch bestimmten Buchblocks oder der ausgestreckt positionierten Buchdecke befindet. Die Sattelblätter 9, 10 bilden zumindest bei der Verformung eine geschlossene, weitgehend glatte Oberfläche, sodass beim Verformen an dem Buchdeckerücken 2 keine Markierungen entstehen können. Die die Falze oder Scharniere einer Buchdecke 3 bildenden, nach unten gerichteten Enden der Sattelblätter 9,10 sind gemeinsam -etwa in horizontaler Richtung- gegeneinander und voneinander beweglich antreibbar, so dass der Verformungssattel 5, wie in Fig. 2 dargestellt, für eine maximale Buchdicke bei maximaler Rundung oder wie in Fig. 1 erkennbar, für eine minimale Buchdicke mit minimaler Rundung des Buchdeckerückens 2 eingestellt resp. verstellt werden kann.

Zur Ein- oder Verstellung der in einem Gestell 14 angeordneten Vorrichtung 1 ist eine manuell oder motorisch antreibbare Betätigungsvorrichtung 15 vorgesehen. Die Schwenkbewegung der Sattelblätter 9, 10 erfolgt mittels segmentartigen Antriebselementen 16 bis 19, an denen die Sattelblätter 9, 10 des Verformungssattels 5 jeweils befestigt sind. Die etwa viertelkreisförmigen Antriebselemente 16 bis 19 weisen am Umfang jeweils einen Zahnkranz 20 bis 23 auf.

Die Sattel blätter 9, 10 des Verformungssattels 5 weisen mehrere Kanäle auf, in denen Heizungsleitungen zur Erwärmung der Sattelblätter 9, 10 montiert sind, wobei es sich vornehmlich um eingezogene elektrische Heizdrähte handelt.

Zur Ein- und Verstellung der in dem Gestell 14 angeordneten Verformungswerkzeuge ist eine manuell oder in Fig. 5 dargestellte, motorisch antreibbare Betätigungsvorrichtung 15 vorgesehen. Die Schwenkbewegungen der Sattelblätter 9, 10 erfolgt jeweils mittels segmentartiger Antriebselemente 16, 17, an denen die Sattelblätter 16, 17 befestigt sind. Die etwa viertelkreisförmigen Antriebselemente 16, 17 weisen am Umfang einen Zahnkranz 20, 21 auf. Zahnkranz 21 des Antriebssegmentes 17 kämmt mit Zahnrad 43, das auf der Antriebswelle 24 festsitzt, die ein Antriebsrad 40 aufweist, an dem ein mit einer Riemenscheibe 41 eines drehwinkelgesteuerten Elektromotors 42 antriebsverbundener Antriebsriemen 38 umläuft. Zahnrad 43 kämmt weiterhin mit dem an einer Vorgelegewelle 39 montierten Zahnrad 44. Dadurch wird ein weiteres Zahnrad 45 an der Vorgelegewelle 39 angetrieben, das ein Zahnrad 46 einer parallelen Zwischenwelle 37 treibt. Ein auf der Zwischenwelle 37 sitzendes Antriebsrad 47 treibt ein an der Antriebswelle 24 drehbares Zwischenrad 48, das mit dem Antriebssegment 16 verbunden ist. Durch die wechselnde Drehrichtung des gesteuerten Elektromotors 42 werden die Antriebssegmente 16, 17 jeweils aufeinanderzu oder voneinanderweg bewegt und ändern dadurch die Form der Rundung an dem Verformungssattel 5 oder wie später beschrieben, die durch Stützelemente 53, 54 gebildete Stegbreite des Verformungswerkzeuges 51 für gerade Buchdeckerücken 2.

Die Verformungswerkzeuge 4, 51 werden nur von einem Ende der Vorrichtung 1 aus angetrieben. Die an der Vorrichtung 1 gegenüberliegenden Antriebssegmente 18, 19 werden über die Sattelblätter 9, 10 mit einer gleichartigen oder ähnlichen Betätigungsvorrichtung 15 angetrieben. Die Antriebssegmente 18, 19 kämmen mit den auf einer Welle (nicht sichtbar) montierten Zahnrädern 49, 50, welche ihrerseits in die auf den Vorgelegewellen 35, 36 befestigten Zahnräder 82, 83 greifen. Die Vorgelegewellen 35, 36 sind in den Lagerschildern 27, 29 drehbar befestigt, so wie die Vorgelegewelle 39 und die Zwischenwelle 37 auf der Antriebsseite der Vorrichtung 1, wo sie in den Lagerschildern 26, 28 gelagert sind.

Die Antriebssegmente 16, 17 und 18, 19 sind jeweils an einem in den Lagerschildern befestigten Lagerzapfen 84, 85 schwenkbar gelagert. Die Sattelblätter 9, 10 sind durch Verbindungsblöcke 30 bis 33 mit den Antriebssegmenten 16 bis 19 verbunden, wobei auch eine direkte Verbindung der Antriebssegmente 16 bis 19 mit den Sattelblättern 9, 10 denkbar ist.

Fig. 2 zeigt die Vorrichtung 1 in der ausgehobenen Stellung des Verformungssattels 5 für eine maximale Rundung des Buchdeckenrückens 2 zwischen den Falzformschienen 7, 8. Diese Falzformschienen 7, 8 entfalten jeweils eine Wirkungsebene 91 gegenüber dem Ort in den Buckdeckel 11, 12, wo die Falz eingearbeitet wird. Das Verformungswerkzeug 4 besteht aus mindestens einem parallel zu den Falzformschienen 7, 8 verlaufendes Formgebungselement 5, welches durch wenigstens ein erstes und ein zweites für die Einstellung der Stegbreite des Buchblockrückens verstellbare Teilelemente gebildet ist. Diese Teilelemente bestehen aus Sattelblätter 9, 10, deren aufeinander stossenden Enden rechenartig ineineinander greifend ausgebildet sind.

Die durch die Drehachse 13 des Drehgestells 14 gebildete Ebene (Siehe Figur 1) verläuft parallel zu der Wirkungsebene 91 der Falzformschienen 7, 8, und/oder darüber hinaus die durch diese Drehachse 13 des Drehgestells 14 in senkrechter Richtung gebildete Ebene eine Äquidistanz gegenüber der Wirkungsebene 91 der Falzformschienen 7, 8 bildet.

Fig. 1 vermittelt die Vorrichtung 1 in der ausgehobenen Stellung des Verformungssattels 4 für eine minimale Rundung des Buchdeckerückens 3 bei einem dünnen Buch.

Die Ein- oder Verstellung des Verformungssattels 5 könnte nicht nur in einer Ruhelage sondern auch während einer Vorstoss- und oder Rückzugsbewegung erfolgen.

Damit auf der höchsten Mantellinie des Verformungssattels 5 ein weitgehend absatzfreier Übergang resp. eine weitgehend glatte Vorstossoberfläche entsteht, sind die aufeinander stossenden Enden der Sattelblätter 9, 10 rechenartig ineinandergreifend ausgebildet.

Die vorliegende Vorrichtung 1 erweist sich insbesondere dann als vorteilhaft, wenn ein kontinuierlich durchlaufender Verarbeitungs- resp. Buchbindeauftrag unterschiedlich dicke Bücher enthält, sodass das Buchdeckerückenprofil während dem Verarbeitungsprozess geändert werden muss. Eine Änderung der Rundung der Buchdeckerücken 2 könnte während einem laufenden Verarbeitungsprozess mit Hilfe einer auf den Antrieb der Vorrichtung 1 einwirkenden Steuerung zur Ein- oder Verstellung der Vorrichtung 1 vorgenommen werden.

Die Vorrichtung 1 zur Verformung eines auf einen Buchblockrücken eines Buchblocks etwa gleichmässig verteilt auszurichtenden, gegebenenfalls eine Rückeneinlage aufweisenden Buchdeckerückens 2 einer Buchdecke 3 weist auf der gegenüberliegenden Seite des für gerundete Buchdeckerücken 2 vorgesehenen Verformungswerkzeuges 4 ein in der EP 09 405 147.1 beschriebenes Verformungswerkzeug 51 für gerade Buchdeckerücken 2 auf. Das sich senkrecht zur Zeichnungsebene der Fig. 2 wenigstens über die Höhe einer Buchdecke 3 erstreckende Verformungswerkzeug 51 weist zwei, das Verformungswerkzeug 51 bildende, eine auf die nach unten gerichtete Innenseite des Buchdeckerückens 2 oder Buchdeckemittenbereich diesen aushebend in etwa senkrechter Richtung anheb- und absenkbare Stützleisten 53, 54 auf.

Die Fig. 3 und 4 zeigen das leistenförmige Verformungswerkzeug 51 in einer Arbeitsstellung, in der letzteres den Buchdeckerücken 2 zu einem Steg aushebend angehoben ist, wobei beidseits aussenliegend von den Stützleisten 53, 54 jeweils eine Falzformschiene 7, 8 ein Scharnier zwischen jeweils einem Buchdeckel 11, 12 und dem Buchdeckerücken 2 der Buchdecke 3 bildend entgegenstehen, so dass der Buchdeckerücken 2 umgelenkt wird. Dabei bildet ein Bezugsnutzen 52 der Buchdecke 3 einen Steg 55 der sich über die Stützleisten 53, 54 des leistenförmigen Verformungswerkzeuges 51 erstreckt. Die an einer Sockelleiste 56, 57 jeweils hochstehenden relativ schmalen Stützleisten 53, 54 übertragen die Wärme von Heizkanälen 58 in den Sockelleisten 56, 57 auf den Buchdeckerücken 2, insbesondere in die Endbereiche des Steges 55.

Die Breite der Stützleisten 53, 54 an ihrer Oberseite resp. der Innenseite des Buchdeckerückens 2 zugewandten Seite ist mitbestimmend resp. massgebend für die Dicke der mit einer Buchdecke 3 zu verarbeitenden Buchblöcke; dies lässt sich beispielsweise der Fig. 3 entnehmen. Die Sockelleisten 56, 57 liegen vorzugsweise auf Trägern 59, 60, 75, 76 die jeweils auf Führungselementen 63 bis 66 einer Führungsvorrichtung verschiebbar sind, auf. Die Führungselemente 63 bis 66 der Führungsvorrichtungen, die einfachheitshalber als zylindrische Führungsstange ausgebildet sind, sind an den Enden jeweils in einer Seitenwange 67, 68 des die Vorrichtung 1 aufnehmenden Gestells 14 befestigt. Die verstellbaren Träger 59, 60, auf denen die die Stützleisten 53, 54 aufweisenden Sockelleisten 56, 57 aufgelegt sind, sind an den Führungselementen 63 bis 66 längsverschiebbar gleit- oder wälzgelagert.

Die Träger 59, 75 sind mit einer Zahnstange 77, 78 ausgebildet, die jeweils in ein an einer parallel zu den Falzformschienen 7, 8 im Gestell 14 gelagertes Zahnrad 79, 80 eingreift.

Das Zahnrad 79 der Betätigungsvorrichtung wird gemäss Fig. 5 über die Vorgelegewelle 39 angetrieben, die durch das festsitzende Zahnrad 44 in Betrieb gesetzt wird. Zahnrad 44 kämmt mit dem an der Antriebswelle 24 befestigten Zahnrad 43. Die Antriebswelle 24 wird über das mit dem umlaufenden Riemen 38 verbundene Antriebsrad 40 bewegt, wobei der Riemen 38 um eine Riemenscheibe 41 des drehwinkelgesteuerten Elektromotors 42 läuft. Zahnrad 80, das sich auf der gegenüberliegenden Seite des Antriebs 81 der Vorrichtung 1 befindet, wird über die Bewegungen der Sattelblätter 9, 10 angetrieben, indem die auf der der Antriebsseite der Vorrichtung gegenüberliegenden Antriebssegmente 18, 19 mit den Zahnrädern 49, 50 kämmen, wobei Zahnrad 49 in ein nicht sichtbares Zahnrad der Vorgelegewelle 36 greift, an der sich auch das mit der Zahnstange 78 zusammenwirkende Zahnrad 80 befindet. Durch die wechselnden Drehrichtungen des gesteuerten Elektromotors 42 werden die Antriebssegmente 18 und 19 aufeinanderzu oder voneinanderweg bewegt und treiben gleichzeitig den zur Änderung der Stegbreite bestimmten Zahnstangenantrieb 78, 80 an.

Das zur Aufnahme eines oder mehrerer Verformungswerkzeuge 4, 51 ausgebildete Drehgestell 14 ist in einem auf einem Maschinengestell 69 befestigten Lagerbock 70 gelagert. Letzterer besteht beispielsweise aus einer an dem Maschinengestell 69 festgeschraubten Befestigungsplatte 71, die an den Enden eine senkrecht stehende Lagerplatte 72, 73 aufweist, in und zwischen denen das Drehgestell 14 angeordnet ist. Antriebsseitig durchsetzt die Antriebswelle 24 der einen Betätigungsvorrichtung 15 die Lagerplatte 73 und die einseitigen Lagerschilde 26, 28 und bildet die Drehachse 13 des Drehgestells 14 der Verformungswerkzeuge 4, 51. In den Fig. 1 und 4 ist an der Aussenseite der Lagerplatte 73 des Lagerbocks 70 zwischen Lagerplatte 73 und Antriebsrad 40 der Antriebswelle 24 ein Zahnrad 86 an der Antriebswelle 24 befestigt, das mit einem schwenkbaren Zahnsegment 87 antriebsverbunden ist. Letzteres ist in der Lagerplatte 73 schwenkbar gelagert. Im Näherungsbereich des Zahnkranzes des Zahnsegmentes 87 ist eine Kolbenstange 88 einer beispielsweise pneumatischen Kolben-Zylinder-Einheit 89 angelenkt, die an dem Maschinengestell 69 befestigt ist. Die Länge des Zahnkranzes des Zahnsegmentes 87 entspricht wenigstens dem halben Umfang des Zahnrades 86, das mit dem Drehgestell 14 fest verbunden ist. Die Kolben-Zylinder-Einheit 89 ist doppelt beaufschlagt ausgebildet und mit einem gesteuerten Ventil verbunden. Anstelle der Kolben-Zylinder-Einheit 89 und des Zahnsegmentes 87 könnte auch ein gesteuerter Schrittmotor über ein Zahnrad auf das Zahnrad 86 zur Drehung des Drehgestells 14 einwirken.

## Patentansprüche

1. Vorrichtung zur Verformung eines auf einen Buchblockrücken eines Buchblocks gleichmässig verteilt ausgerichteten, gegebenenfalls an der Innenseite eine Rückeneinlage wie Schrenz aufweisenden Buchdeckerückens (2) einer liegend ausgestreckt positionierten Buchdecke (3), bestehend aus einem auf die dem Buchblockrücken zugewandte Innenseite des Buchdeckerückens (2) bewegbaren, diesen zwischen zwei seitlichen, entgegenstehenden Falzformschienen (7, 8) aushebenden, mindestens einen gerundeten oder geraden Steg zwischen Buchdeckeln (11, 12) der Buchdecke (3) an dem Buchdeckerücken (2) erzeugenden Verformungswerkzeug (4), **dadurch gekennzeichnet, dass** das Verformungswerkzeug (4, 51) an einem eine parallel zu den Falzformschienen (7, 8) verlaufende Drehachse (13) aufweisenden Drehgestell (14) befestigt ist.

2. Vorrichtung nach Anspruch 1, **dadurch gekennzeichnet, dass** das Verformungswerkzeug (4, 51) aus mindestens einem parallel zu den Falzformschienen (7, 8) verlaufendes Formgebungselement (5) besteht, welches durch wenigstens ein erstes und ein zweites für die Einstellung der Stegbreite des Buchblockrückens verstellbare Teilelemente (9, 10) gebildet ist.

3. Vorrichtung nach Anspruch 2, **dadurch gekennzeichnet, dass** die Teilelemente aus Sattelblätter (9, 10) bestehen, deren aufeinander stossenden Enden rechenartig ineineinander greifend ausgebildet sind.

4. Vorrichtung nach Anspruch 1, **dadurch gekennzeichnet, dass** die durch die Drehachse (13) des Drehgestells (14) gebildete Ebene parallel zu der Wirkungsebene (91) der Falzformschienen (7, 8) verläuft.

5. Vorrichtung nach einem der Ansprüche 1-4, **dadurch gekennzeichnet, dass** die durch die Drehachse (13) des Drehgestells (14) in senkrechter Richtung gebildete Ebene eine Äquidistanz gegenüber der Wirkungsebene (91) der Falzformschienen (7, 8) bildet.

6. Vorrichtung nach Anspruch 1, **dadurch gekennzeichnet, dass** das Drehgestell (14) zur Befestigung mehrerer um die Drehachse (13) angeordneter Verformungswerkzeuge (4, 51) ausgebildet ist.

7. Vorrichtung nach einem der Ansprüche 1-6, **dadurch gekennzeichnet, dass** das Drehgestell (14) wahlweise manuell oder motorisch antreibbar ausgebildet ist.

8. Vorrichtung nach einem der Ansprüche 1 bis 7, **dadurch gekennzeichnet, dass** das Drehgestell (14) zum Austausch von Verformungswerkzeugen (4, 51) ausgebildet ist.

9. Vorrichtung nach einem der Ansprüche 1 bis 8, **dadurch gekennzeichnet, dass** das Drehgestell (14) zur Aufnahme einstell- und verstellbarer Verformungswerkzeuge (4, 51) ausgebildet ist.

10. Vorrichtung nach einem der Ansprüche 1 bis 9, **dadurch gekennzeichnet, dass** die an dem Drehgestell (14) befestigten Verformungswerkzeuge (4, 51) zur Bildung gekrümmter und/oder gerader Buchdeckerücken (2) ausgebildet sind.

11. Vorrichtung nach einem der Ansprüche 1-10, **dadurch gekennzeichnet, dass** die Verformungswerkzeuge (4) gleichmässig verteilt um die Drehachse (13) an dem Drehgestell (14) befestigt sind.

12. Vorrichtung nach Anspruch 9 bis 11, **dadurch gekennzeichnet, dass** die einstellbaren Verformungswerkzeuge (4) zur Einstellung resp. Verstellung jeweils mit wenigstens einer als Getriebe ausgebildeten Betätigungsvorrichtung (15) antriebsverbunden sind.

13. Vorrichtung nach Anspruch 12, **dadurch gekennzeichnet, dass** die Verformungswerkzeuge (4) beidenends der Vorrichtung (1) mit einer Betätigungsvorrichtung (15) antriebsverbunden sind.

14. Vorrichtung nach Anspruch 13, **dadurch gekennzeichnet, dass** die Betätigungsvorrichtung (15) durch Antriebswellen mit einem gesteuerten Elektromotor (42) verbunden ist.

15. Vorrichtung nach Anspruch 13, **dadurch gekennzeichnet, dass** die auf der gegenüberliegenden Seite eines Antriebs (81) für die einstellbaren Verformungswerkzeuge (4, 51) angeordnete Betätigungsvorrichtung (15) mit der antriebsseitigen Betätigungsvorrichtung (15) über ein Formgebungselement resp. einen Verformungssattel (5) eines Verformungswerkzeuges (4, 51) antriebsverbunden ist.

16. Vorrichtung nach einem der Ansprüche 12 bis 15, **dadurch gekennzeichnet, dass** die Betätigungsvorrichtungen (15) durch Zahnradgetriebe oder Zugmittelgetriebe ausgebildet sind.

## Claims

1. Device for moulding the back of a book cover (2), which is aligned so that it is distributed evenly on the back of a book block, if necessary with a back lining such as low grade paper on the inside, of a book cover (3) lying in an extended position, consisting of a moulding tool (4), which may be moved on the inside of the back of the book cover (2), which is turned towards the back of the book block, lifting it between two fold forming rails (7, 8), which are opposite each other at the sides, producing at least a rounded or straight web between the book boards (11, 12) of the book cover (3) on the back of the book cover (2), **characterised in that** the moulding tool (4, 51) is fastened to a pivot mounting (14) with an axis of rotation (13) running parallel to the fold forming rails (7, 8).

2. Device according to claim 1, **characterised in that** the moulding tool (4, 51) consists of at least one forming element (5) running parallel to the fold forming rails (7, 8), which is formed by at least a first and a second part element (9, 10), which may be adjusted, for setting the width of the web of the back of the book block.

3. Device according to claim 1, **characterised in that** the part elements consist of flaps (9, 10), the ends of which hit each other, which are made to interlock with each other.

4. Device according to claim 1, **characterised in that** the plane formed by the axis of rotation (13) of the pivot mounting (14) runs parallel to the working plane (91) of the fold forming rails (7, 8).

5. Device according to one of claims 1 - 4, **characterised in that** the plane formed by the axis of rotation (13) of the pivot mounting (14) in the vertical direction is equidistant to the working plane (91) of the fold forming rails (7, 8).

6. Device according to claim 1, **characterised in that** the pivot mounting (14) is made to fasten several moulding tools (4, 51), which are arranged around the axis of rotation (13).

7. Device according to one of claims 1 - 6, **characterised in that** the pivot mounting (14) is made so that it may be driven manually or electrically.

8. Device according to one of claims 1 to 7, **characterised in that** the pivot mounting (14) is made to exchange the moulding tools (4, 51).

9. Device according to one of claims 1 to 8, **characterised in that** the pivot mounting (14) is made to take moulding tools (4, 51), which may be set and adjusted.

10. Device according to one of claims 1 to 9, **characterised in that** the moulding tools (4, 51) fastened to the pivot mounting (14) are made to form curved and/or straight backs of book covers (2).

11. Device according to one of claims 1 - 10, **characterised in that** the moulding tools (4) are fastened to the pivot mounting (14), so that they are distributed evenly around the axis of rotation (13).

12. Device according to claim 9 to 11, **characterised in that** the adjustable moulding tools (4) for setting or adjusting are each connected in a driving way to at least one of the actuating devices (15), which are in the form of gears.

13. Device according to claim 12, **characterised in that** the moulding tools (4) at both ends of the device (1) are connected in a driving way to an actuating device (15).

14. Device according to claim 13, **characterised in that** the actuating device (15) is connected to a controlled electric motor (42) through drive shafts.

15. Device according to claim 13, **characterised in that** the actuating device (15) for the adjustable moulding tools (4, 51), which is arranged on the opposite side of a drive (81), is connected in a driving way to the actuating device (15) on the drive side through a forming element or a moulding flap (5) of a moulding tool (4, 51).

16. Device according to one of claims 12 to 15, **characterised in that** the actuating devices (15) are in the form of toothed gears or traction gears.

## Revendications

1. Dispositif de déformation du dos (2) de la couverture (3) d'un livre positionnée avec étendue horizontale, orienté avec répartition uniforme vers le dos d'un corps d'ouvrage et éventuellement muni, à la face intérieure, d'une doublure intégrée telle qu'un cartonnage, comprenant un outil de déformation (4) qui est mobile vers la face intérieure du dos (2) de la couverture, tournée vers le dos du corps d'ouvrage, soulève ce dos de couverture entre deux rails latéraux opposés (7, 8) de formation de plis, et façonne au moins une membrure arrondie ou rectiligne entre des plats (11, 12) de la couverture (3) du livre, au dos (2) de ladite couverture, **caractérisé par le fait que** l'outil de déformation (4, 51) est fixé à un châssis tournant (14) pourvu d'un axe de rotation (13) s'étendant parallèlement aux rails (7, 8) de formation de plis.

2. Dispositif selon la revendication 1, **caractérisé par le fait que** l'outil de déformation (4, 51) est constitué d'au moins un élément (5) de mise en forme, qui s'étend parallèlement aux rails (7, 8) de formation de plis, et comprend au moins des premier et second éléments partiels (9, 10) déplaçables en vue de régler la largeur de la membrure du dos du corps d'ouvrage.

3. Dispositif selon la revendication 2, **caractérisé par le fait que** les éléments partiels se présentent comme des pontets (9, 10) dont les extrémités d'aboutement sont réalisées avec interpénétration, à la manière de râteaux.

4. Dispositif selon la revendication 1, **caractérisé par le fait que** le plan, matérialisé par l'axe de rotation (13) du châssis tournant (14), s'étend parallèlement au plan d'action (91) des rails (7, 8) de formation de plis.

5. Dispositif selon l'une des revendications 1 - 4, **caractérisé par le fait que** le plan matérialisé par l'axe de rotation (13) du châssis tournant (14), dans le sens vertical, est équidistant du plan d'action (91) des rails (7, 8) de formation de plis.

6. Dispositif selon la revendication 1, **caractérisé par le fait que** le châssis tournant (14) est réalisé en vue de la fixation de plusieurs outils de déformation (4, 51), agencés autour de l'axe de rotation (13).

7. Dispositif selon l'une des revendications 1 - 6, **caractérisé par le fait que** le châssis tournant (14) est réalisé avec faculté d'entraînement sélectif en mode manuel ou motorisé.

8. Dispositif selon l'une des revendications 1 à 7, **caractérisé par le fait que** le châssis tournant (14) est réalisé en vue du remplacement d'outils de déformation (4, 51).

9. Dispositif selon l'une des revendications 1 à 8, **caractérisé par le fait que** le châssis tournant (14) est réalisé en vue de recevoir des outils de déformation (4, 51) réglables et déplaçables.

10. Dispositif selon l'une des revendications 1 à 9, **caractérisé par le fait que** les outils de déformation (4, 51), fixés au châssis tournant (14), sont réalisés en vue du façonnage de dos (2) de couvertures de livres arqués et/ou rectilignes.

11. Dispositif selon l'une des revendications 1 - 10, **caractérisé par le fait que** les outils de déformation (4) sont fixés au châssis tournant (14) avec répartition uniforme autour de l'axe de rotation (13).

12. Dispositif selon les revendications 9 à 11, **caractérisé par le fait que** les outils réglables de déformation (4) sont en liaison d'entraînement, à des fins respectives de réglage ou de déplacement, avec au moins un dispositif respectif d'actionnement (15) réalisé sous la forme d'une transmission.

13. Dispositif selon la revendication 12, **caractérisé par le fait que** les outils de déformation (4) sont en liaison d'entraînement avec un dispositif d'actionnement (15) aux deux extrémités dudit dispositif (1).

14. Dispositif selon la revendication 13, **caractérisé par le fait que** le dispositif d'actionnement (15) est relié, par des arbres d'entraînement, à un moteur électrique (42) commandé.

15. Dispositif selon la revendication 13, **caractérisé par le fait que** le dispositif d'actionnement (15), placé du côté opposé d'un entraînement (81) dédié aux outils réglables de déformation (4, 51), est respectivement en liaison d'entraînement, avec le dispositif d'actionnement (15) situé côté menant, par l'intermédiaire d'un élément de mise en forme ou pontet de déformation (5) d'un outil de déformation (4, 51).

16. Dispositif selon l'une des revendications 12 à 15, **caractérisé par le fait que** les dispositifs d'actionnement (15) se présentent comme des transmissions à roues dentées, ou des transmissions à moyens de traction.
